# EUROPÄISCHE PATENTSCHRIFT

(11) **EP 4 173 992 B1**
(45) Veröffentlichungstag und Bekanntmachung des Hinweises auf die Patenterteilung: **28.02.2024**
(21) Anmeldenummer: 22192641.3
(22) Anmeldetag: 29.08.2022
(51) Int. Cl.: B65D 51/16, B65D 51/24, B65D 81/22

(54) **BEHÄLTERANORDNUNG**
CONTAINER ASSEMBLY
ENSEMBLE RÉCIPIENT

(30) Priorität: 19.10.2021 DE 102021127076
(43) Veröffentlichungstag der Anmeldung: 03.05.2023
(73) Patentinhaber: Gaplast GmbH, 82442 Altenau (DE)
(72) Erfinder: Kneer, Roland, 82490 Farchant (DE); Kneer, Stephan, 82490 Farchant (DE); Yilginc, Kasim, 82487 Oberammergau (DE)
(74) Vertreter: Flosdorff, Jürgen

(56) Entgegenhaltungen:
- US-A- 2 270 603
- US-A1- 2006 089 217
- US-A1- 2021 000 173

## Beschreibung

Die Erfindung betrifft eine Behälteranordnung, die dazu konfiguriert ist, eine vorgegebene Feuchtigkeit zum Lagern eines Produkts in dem Behälter aufrecht zu erhalten.

Bei einigen Produkten, zum Beispiel pflanzlicher Art zu pharmazeutischen oder gesundheitlichen Zwecken, ist es bei einer Lagerung in einem Behälter erforderlich, eine weitgehend konstante Feuchtigkeit in dem Behälter aufrecht zu erhalten. Hierdurch sollen die Produkte ihre Frische bewahren und ihr optisches Erscheinungsbild, ihren Geruch und ihren Geschmack behalten. Die jeweils ideale Luftfeuchtigkeit in dem Behälter hängt von der Art des jeweiligen Produkts und seiner Neigung zur Aufnahme von Feuchtigkeit ab. Viele Produkte können über einen längeren Zeitraum konsumiert oder verwendet werden, wobei es wünschenswert oder notwendig ist, dass sie zur Aufrechterhaltung ihrer Haltbarkeit die ursprüngliche Frische, den Geschmack, Geruch oder andere Eigenschaften behalten.

Aus US 2021/000173 ist ein Behälter zum Halten einer Zigarre bekannt, der eine kontrollierte Feuchtigkeit gewährleistet, gemäß dem Oberbegriff des Anspruchs 1.

Der vorliegenden Erfindung liegt die Aufgabe zugrunde eine Behälteranordnung anzugeben, in der Produkte, wie z.B. Pharmazeutika und Kräuter auch längere

Zeit gelagert werden können und dabei weitestgehend ihre ursprünglichen Eigenschaften behalten.

Diese Aufgabe wird erfindungsgemäß durch die Merkmale des Patentanspruchs 1 gelöst.

Vorteilhafte Ausgestaltungen der Erfindung sind in den Unteransprüchen gekennzeichnet.

Die Erfindung sieht vor, dass die Behälteranordnung einen Behälter mit einer Behälteröffnung, einen Stopfen oder eine Verschlusskappe mit einem vorzugsweise mittigen, durchgehenden Loch, zur Befestigung an der Behälteröffnung, und einen hohlen Balg aufweist, der eine Umfangswand, eine obere Wand mit einem ebenfalls vorzugsweise mittigen Loch und eine untere perforierte Bodenwand enthält, wobei der Balg mit dem Stopfen bzw. der Verschlusskappe so zusammen gesteckt ist, dass die beiden Löcher miteinander fluchten. Die Erfindung sieht ferner vor, dass in dem Balg eine Substanz angeordnet ist, die infolge des Kontaktes mit der durch die Löcher eintretenden Umgebungsluft Wasser abgibt, das durch die perforierte Bodenwand zu dem gelagerten Produkt hindurch tritt. Dabei ist die Menge der Substanz in dem Balg, ihre Fähigkeit, durch einen chemischen Prozess durch Kontakt mit der durch die Löcher einströmenden Umgebungsluft Wasser abzuspalten, und die Perforierung der Bodenwand darauf abzustimmen, dass die für das jeweilige Produkt erforderliche Feuchtigkeit beibehalten wird. Der Zeitraum der Lagerung bei weitgehend gleichmäßiger relativer Luftfeuchtigkeit hängt von dem chemischen Zerfallsprozess der in den Balg eingegebenen Substanz ab.

Mit der erfindungsgemäßen Behälteranordnung kann demnach das jeweilige Produkt bei gleichbleibender vorgegebener Feuchtigkeit gelagert werden. Da der Innenraum des Behälters wegen der mittigen Löcher in dem Stopfen/Verschlusskappe und in dem Balg und wegen der mit kleinen Löchern versehenen Bodenwand des Balges mit der äußeren Umgebung des Behälters in Verbindung steht, können auch Druckunterschiede in dem Behälter ausgeglichen werden, die z.B. durch Temperaturschwankungen oder organische Prozesse des zu lagernden Produktes hervorgerufen werden können. Dadurch, dass eine gewisse Belüftung des gelagerten Produktes erfolgt, kann außerdem die Entstehung unangenehmer Gerüche sowie evtl. die Entstehung von Schimmelpilz vermieden werden, wie dies bei hermetisch nach außen abgedichteten Behältern auftreten kann.

Bei der erfindungsgemäßen Behälteranordnung dient die Umgebungsluft, die durch die Löcher in dem Stopfen/Verschlusskappe und in dem Balg in den Behälter eintritt, nicht nur zur Auslösung eines chemischen Zersetzungsprozesses der in den Balg eingebrachten Substanz mit der Abscheidung von Wasser, sondern die Umgebungsluft kann durch eine geeignete Perforierung der Bodenwand des Balges auch zu dem unten in dem Behälter angeordneten Produkt strömen und auf diese Weise z.B. die Entstehung eines "muffigen" Geruchs des Produkts verhindern.

Der Stopfen kann an der Unterseite einen Hohlraum aufweisen, in den der Balg ganz oder mit seinem oberen Bestandteil eingesetzt ist. Alternativ hierzu kann der Balg auch z.B. mit Haltearmen an der Unterseite einer Verschlusskappe befestigt sein.

Es sind alle gängigen Stopfen und Verschlusskappen verwendbar, an denen ein Balg auf jede zweckmäßig Weise befestigt sein kann.

Die beiden vorzugsweise mittigen Löcher können vorteilhafterweise durch einen Rohrstutzen miteinander verbunden sein, der an der Wand des Balges oder an der Unterseite des Stopfens befestigt sein kann und in das gegenüber liegende Loch eingreift.

Der Balg besteht zweckmäßigerweise aus einem oberen und einem unteren Teil, die ineinander gesteckt oder miteinander verschraubt werden. Auf diese Weise kann die vorgesehene Substanz auf einfache Weise in den Balg eingefüllt werden.

Außerdem ist bevorzugt, dass der Behälter, der Stopfen und der Balg aus Kunststoff bestehen, und dass diese Bestandteile eine kreisrunde Grundform haben.

Es kommen verschiedene Substanzen zur Erzeugung des Wassers in Betracht. Nach einem ersten Vorschlag besteht die Substanz aus einem Gemisch aus Natriumbicarbonat und Zitronensäure, deren Verhältnis variabel auf den jeweiligen Fall abzustimmen ist. Bei Kontakt mit Feuchtigkeit aus der Luft oder aus der kondensierten Substanz, die sich in dem Behälter befindet, reagieren beide Chemikalien mit Feuchtigkeit (H₂O) zu Natriumcitrat, Wasser und Kohlendioxid. Das Kohlendioxid kann aus der Stopfenöffnung austreten, und die Feuchtigkeit bzw. das Wasser wird in den unteren Teil des Behälters abgegeben. Das Natriumcitrat bleibt als Feststoff im Balg zurück.

Nach einem alternativen Vorschlag besteht die in den Balg eingefüllte Substanz aus Wasserstoffperoxid, dessen Konzentration variabel ist. Das Wasserstoffperoxid zerfällt an der Luft zu Sauerstoff und Wasser. Der Sauerstoff entweicht durch die Öffnungen in die Umgebung, und das Wasser verbleibt in dem Balg, wodurch es Feuchtigkeit in den unteren Teil des Behälters abgibt.

Nach einem weiteren Vorschlag der Erfindung kann der Balg mit Lithiumhydroxid gefüllt werden, das mit Kohlendioxid zu Lithiumcarbonat und Wasser reagiert. Das Wasser wird durch den perforierten Boden abgegeben, während das Lithiumcarbonat als Feststoff im Balg verbleibt.

Außerdem wird als alternative Substanz Hydrogel (basierend auf Polyvinylalkohol oder Natriumaliganat) vorgeschlagen, das über eine Zeit Wasser abgeben kann und an der der Luft zugewandten Lochöffnung auskristallisiert und eine Gas- und Luftbarriere bildet. Hierdurch verbleibt die Feuchtigkeit im Behälter.

Die oben erwähnten Varianten 1 bis 3 können als reines Pulver/Flüssigkeit in den Balg gegeben werden, oder in Polyvinylalkohol oder in ein Hydrogel oder in Natriumaliganat verpackt werden. Hierdurch kann die feuchtigkeitsabgebende Funktion länger aufrechterhalten werden.

Die Figuren 1 bis 4 zeigen auf schematische Weise die drei Bestandteile einer Ausführungsform der erfindungsgemäßen Behälteranordnung. Es zeigen:
- Figur 1: einen kreiszylindrischen Behälter 1 in einer perspektivischen Ansicht,;
- Figur 2: eine Aufsicht auf einen Stopfen 2 mit einem mittigen Durchgangsloch 3;
- Figur 3: eine perspektivische Ansicht eines hohlen Balgs 4, in dessen oberer Wand 5 ebenfalls eine mittige Durchgangsöffnung 6 ausgebildet ist, von deren Rand ein kurzer Rohrstutzen 7 nach oben absteht und
- Figur 4: eine unter Ansicht des perforierten Bodens 8 des Balgs 4.

## Patentansprüche

1. Behälteranordnung, die dazu konfiguriert ist, eine vorgegebene Feuchtigkeit zum Lagern eines Produkts in dem Behälter aufrecht zu erhalten,
wobei die Behälteranordnung umfasst:
- einen Behälter (1) mit einer oberen Behälteröffnung und einem geschlossenen Boden;
- einen Stopfen (2) oder eine Verschlusskappe mit einem mittigen durchgehenden Loch (3), zur Befestigung an der Behälteröffnung;
**dadurch gekennzeichnet, dass** die Behälteranordnung einen hohlen Balg (4) mit einer Umfangswand, einer oberen Wand (5) mit einem mittigen Loch (6) und einer unteren perforierten Bodenwand (8) umfasst,
wobei der Balg (4) mit dem Stopfen (2) oder der Verschlusskappe so zusammengesteckt ist, dass die beiden Löcher (3, 6) miteinander fluchten,
und dass in dem Balg (4) eine Substanz angeordnet ist, die infolge des Einströmens von Umgebungsluft durch die beiden Löcher Wasser abgibt, das durch die perforierte Bodenwand hindurch tritt.

2. Behälteranordnung nach Anspruch 1,
**dadurch gekennzeichnet,**
**dass** der Balg (4) an der Unterseite des Stopfens (2) oder Verschlusskappe befestigt ist.

3. Behälteranordnung nach einem der Ansprüche 1 oder 2,
**dadurch gekennzeichnet,**
**dass** die beiden Löcher (3, 6) durch einen Rohrstutzen (7) miteinander verbunden sind, der an der Wand des Balges (4) oder an der Unterseite des Stopfens/Verschlusskappe befestigt ist und in das gegenüber liegende Loch eingreift.

4. Behälteranordnung nach einem der Ansprüche 1 bis 3,
**dadurch gekennzeichnet,**
**dass** die Substanz ein Gemisch aus Natriumbicarbonat und Citronensäure ist.

5. Behälteranordnung nach einem der Ansprüche 1 bis 3,
**dadurch gekennzeichnet,**
**dass** die Substanz Wasserstoffperoxid ist.

6. Behälteranordnung nach einem der Ansprüche 1 bis 3,
**dadurch gekennzeichnet,**
**dass** die Substanz Lithiumhydroxid ist.

7. Behälteranordnung nach einem der Ansprüche 1 bis 3,
**dadurch gekennzeichnet,**
**dass** die Substanz ein Hydrogel basierend auf Polyvinylalkohol oder Natriumaliganat ist.

8. Behälteranordnung nach einem der Ansprüche 4 bis 6,
**dadurch gekennzeichnet,**
**dass** die Substanz eine Pulverform hat.

9. Behälteranordnung nach einem der Ansprüche 4 bis 6,
**dadurch gekennzeichnet,**
**dass** die Substanz in flüssiger Form verwendet wird.

10. Behälteranordnung nach einem der Ansprüche 4 bis 6,
**dadurch gekennzeichnet,**
**dass** die Substanz in Polyvinylalkohol oder in ein Hydrogel oder in Natriumaliganat verpackt ist.

## Claims

1. A container arrangement which is configured to maintain a predetermined moisture in the container for storing a product, wherein the container arrangement includes:
- a container (1) with an upper container opening and a closed base;
- a stopper (2) or a closure cap with a central hole (3) passing through it for fastening to the container opening;
**characterised in that** the container arrangement includes
- a hollow chamber (4) with a peripheral wall, an upper wall (5) with a central hole (6) and a lower perforated base wall (8), wherein the chamber (4) is so put together with the stopper (2) or the closure cap that the two holes (3, 6) are in alignment with one another and that arranged in the chamber (4) there is a substance, which, as a consequence of the inflow of ambient air through the two holes, gives off water, which passes through the perforated base wall.

2. A container arrangement as claimed in Claim 1, **characterised in that** the chamber (4) is fastened to the underside of the stopper (2) or closure cap.

3. A container arrangement as claimed in one of Claims 1 or 2, **characterised in that** the two holes (3, 6) are connected together by a tubular connecting piece (7), which is fastened to the wall of the chamber or to the underside of the stopper/closure cap and engages in the opposing hole.

4. A container arrangement as claimed in one of Claims 1 to 3, **characterised in that** the substance is a mixture of sodium bicarbonate and citric acid.

5. A container arrangement as claimed in one of Claims 1 to 3, **characterised in that** the substance is hydrogen peroxide.

6. A container arrangement as claimed in one of Claims 1 to 3, **characterised in that** the substance is lithium hydroxide.

7. A container arrangement as claimed in one of Claims 1 to 3, **characterised in that** the substance is a hydrogel based on polyvinyl alcohol or sodium alginate.

8. A container arrangement as claimed in one of Claims 4 to 6, **characterised in that** the substance is in powder form.

9. A container arrangement as claimed in one of Claims 4 to 6, **characterised in that** the substance is used in liquid form.

10. A container arrangement as claimed in one of Claims 4 to 6, **characterised in that** the substance is incorporated in polyvinyl alcohol or in a hydrogen or in sodium alginate.

## Revendications

1. Ensemble formant contenant, qui est configuré pour maintenir une humidité prédéfinie pour stocker un produit dans le contenant,
dans lequel
l'ensemble formant contenant comprend :
- un contenant (1) avec une ouverture de contenant supérieure et un fond fermé ;
- un bouchon (2) ou un capuchon de fermeture avec un trou central traversant (3), destiné à être fixé sur l'ouverture de contenant ;
**caractérisé en ce que** l'ensemble formant contenant comprend un soufflet creux (4) avec une paroi périphérique, une paroi supérieure (5) avec un trou central (6) et une paroi de fond perforée inférieure (8),
dans lequel le soufflet (4) est assemblé par emboîtage avec le bouchon (2) ou le capuchon de fermeture de telle sorte que les deux trous (3, 6) sont alignés l'un avec l'autre,
et qu'est disposée dans le soufflet (4) une substance, qui distribue par les deux trous suite à l'afflux d'air ambiant de l'eau, qui traverse la paroi de fond perforée.

2. Ensemble formant contenant selon la revendication 1,
caractérisé en
que le soufflet (4) est fixé sur le côté inférieur du bouchon (2) ou du capuchon de fermeture.

3. Ensemble formant contenant selon l'une quelconque des revendications 1 ou 2,
**caractérisé en ce**
**que** les deux trous (3, 6) sont reliés l'un à l'autre par une tubulure (7), qui est fixée sur la paroi du soufflet (4) ou sur le côté inférieur du bouchon/capuchon de fermeture et vient en prise avec le trou situé en vis-à-vis.

4. Ensemble formant contenant selon l'une quelconque des revendications 1 à 3,
**caractérisé en ce**
**que** la substance est un mélange de bicarbonate de sodium et d'acide citrique.

5. Ensemble formant contenant selon l'une quelconque des revendications 1 à 3,
**caractérisé en ce**
**que** la substance est du peroxyde d'hydrogène.

6. Ensemble formant contenant selon l'une quelconque des revendications 1 à 3,
**caractérisé en ce**
**que** la substance est de l'hydroxyde de lithium.

7. Ensemble formant contenant selon l'une quelconque des revendications 1 à 3,
**caractérisé en ce**
**que** la substance est un hydrogel à base d'alcool polyvinylique ou d'alginate de sodium.

8. Ensemble formant contenant selon l'une quelconque des revendications 4 à 6,
**caractérisé en ce**
**que** la substance a une forme pulvérulente.

9. Ensemble formant contenant selon l'une quelconque des revendications 4 à 6,
**caractérisé en ce**
**que** la substance est utilisée sous une forme liquide.

10. Ensemble formant contenant selon l'une quelconque des revendications 4 à 6,
**caractérisé en ce**
**que** la substance est conditionnée dans de l'alcool polyvinylique ou dans un hydrogel ou dans de l'alginate de sodium.
